# EUROPÄISCHE PATENTSCHRIFT

(11) **EP 0 164 705 B1**
(45) Veröffentlichungstag und Bekanntmachung des Hinweises auf die Patenterteilung: **02.09.1987**
(21) Anmeldenummer: 85107063.1
(22) Anmeldetag: 07.06.1985
(51) Int. Cl.: C25B 3/02

(54) **Verfahren zur Herstellung von Phthalaldehydacetalen**
Process for manufacturing phthalaldehydacetals
Procédé de production de phtalaldéhydacétals

(30) Priorität: 14.06.1984 DE 3421976
(43) Veröffentlichungstag der Anmeldung: 18.12.1985
(73) Patentinhaber: BASF Aktiengesellschaft, 67063 Ludwigshafen (DE)
(72) Erfinder: Degner, Dieter, Dr., D-6701 Dannstadt-Schauernheim (DE)

## Beschreibung

Diese Erfindung betrifft ein neues elektrochemisches Verfahren zur Herstellung von Phthalaldehydacetalen.

Phthalaldehydacetale lassen sich z. B. durch Umsetzung von Phthalaldehyden mit o-Estern herstellen (J. Chem. Soc. Perkin II, 1975, 1656). Die als Ausgangsstoffe benötigten Phthalaldehyde stellt man z. B. nach dem Sommelet-Verfahren aus Bis-(chlormethyl)-benzolen und Hexamethylentetramin her. Dieses z. B. in J. Chem. Soe. 1950, 2141 bis 2145 beschriebene Verfahren liefert nur mäßige Ausbeuten und ist wenig umweltfreundlich. Aus der DE-OS 31 08 790 ist ein Verfahren zur Herstellung von Phthalaldehydacetalen bekannt, bei dem man a, a, a', a'- Tetrahalogenxylole mit Alkalialkoholaten umsetzt. Von Nachteil ist bei dieser Synthese die schlechte Zugänglichkeit der Tetrahalogenxylole, die bei der Halogenierung von Xylolen nur in schlechten Selektivitäten im Gemisch mit Xylolen verschiedenen Halogenierungsgrads entstehen.

Es wurde nun gefunden, daß man Phthalaldehydacetale der allgemeinen Formel in der R einen Alkylrest mit 1 bis 4 C-Atomen bedeutet, vorteilhaft dadurch herstellen kann, daß man Alkoxymethylbenzole der allgemeinen Formel

in Gegenwart eines Alkamols der Formel ROH, wobei R die obengenannte Bedeutung hat, elektrochemisch oxidiert. Es ist besonders überraschend, daß man nach dem Verfahrem der Erfindung gezielt die Oxidationsstufe der Dialdehyde in hoher Selektivität erreicht.

Als Alkoxymethylbenzole der Formel II seien z. B. genannt: 1,2-, 1,3-oder 1,4-Bis-(methoximethyl)-benzol, 1,2-, 1,3- oder 1,4-Bis-(ethoximethyl)-benzol, 1,2-, 1,3- oder 1,4-Bis-(propoximethyl)-benzol, 1,2-, 1,3-oder 1,4-Bis-(isopropoximethyl)-benzol und 1,2-, 1,3- oder 1,4-Bis-(tert. butoxmethyl)-benzol. Alkohole der Formel ROH sind z. B. Methanol, Ethanol, Propamol und Butanol.

Die erfindungsgemäße elektrochemische Oxidation kann in technisch üblichen Elektrolysezellen durchgeführt werden. Besonders gut geeignet sind ungeteilte Durchflußzellen. Als Elektrolyt wird zweckmäßigerweise eine Lösung des Bis-(alkoxymethyl)-benzols der Formel II in dem Alkanol eingesetzt, die zur Verbesserung der Leitfähigkeit einen Hilfselektrolyten enthalten kann. Als Hilfselektrolyte sind z. B. Basen, wie Alkalialkoholate, Neutralsalze wie Fluoride, Tetrafluoroborate, Sulfonate und Sulfate und Säuren wie Alkylsulfonsäuren, Alkansulfonsäuren und Schwefelsäure geeignet. Bevorzugt werden neutrale Hilfselektrolyte wie KF und KSO₃C₆H₅ oder saure Hilfselektrolyte wie H_{Z}S0₄, CH₃S0₃H oder C₆H₅S0₃H eingesetzt.

Der Elektrolyt hat beispielsweise folgende Zusammensetzung:
2 bis 30 Gew.% Bis-(alkoxymethyl)-benzol,
65 bis 98 Gew.% Alkanol
0,1 bis 5 Gew.% Hilfselektrolyt.

Als Anoden werden bei der erfindungsgemäßen Elektrolyse z. B. Edelmetalle, Metalloxide, wie Ru0₂ und Pb0₂ oder Graphit eingesetzt. Bevorzugtes Anodenmaterial ist Graphit. Als Kathodenmaterialien kommeu z. B. Stahl, Eisen, Nickel, Blei oder Graphit in Betracht. Die Stromdichten betragen 0,1 bis 20 A/dm³, bevorzugt werden Stromdichten zwischen 2 und 8 A/dm^{2.} Die Temperaturen liegen zweckmäßigerweise mindestens 5'C unter dem Siedepunkt des eingesetzten Alkanols, sofern die Elektrolyse drucklos durchgeführt wird. Beispielsweise elektrolysiert man bei -5 bis 55°C, vorzugsweise 10 bis 50°C. Die Elektrolyse wird mit 4 bis 12 F/Mol Bis-(alkoxymethyl)-benzol durchgeführt. Man elektrolysiert vorzugsweise mit 7 bis 10 F/Mol Bis-(alkoxymethyl)-benzol, so daß das Bis-(alkoxymethyl)-benzol weitgehend umgesetzt wird. Die Elektrolyse kann sowohl diskontinuierlich als auch kontinuierlich durchgeführt werden.

Die Aufarbeitung der Elektrolyseausträge erfolgt vorzugsweise destillativ. Nicht umgesetztes Alkanol kann ohne Reinigung zur Elektrolyse rückgeführt werden. Elektrodeninaktivierungen oder Elektrodenkorrosion werden auch bei vielfacher Wiederverwendung des Elektrolyten nicht beobachtet.

Die nach dem Verfahren der Erfindung erhältlichen Phthalaldehydacetale sind Zwischenprodukte z. B. für die Herstellung von Farbstoffen und optischen Aufhellern und dienen auch zur Synthese spezieller Polymerer.

### Beispiel 1

Elektrosynthese von Terephthaldialdehydtetramethylacetal

Bei der Elektrolyse unter den angegebenen Bedingungen wurde der Elektrolyt mit einer Strömungsgeschwindigkeit von 200 I/h über einen Wärmetauscher durch die Zelle gepumpt. Nach Beendigung der Elektrolyse wurde der Elektrolyseaustrag mit Natriummethylat neutralisiert. Dann wurde Methanol bei Normaldruck und 65 bis 75°C abdestilliert und das ausgefallene Salz bei 60 bis 70°C über eine Drucknutsche abgetrennt. Der Rückstand wurde bei 100 bis 120°C und 3 mbar reindestilliert. Hierbei wurden 3,5 g 1,4-Bis-(methoxymethyl)-benzol und 222,2 g Terephthaldialdehydtetramethylacetal erhalten. Hieraus errechnet sich ein Umsatz an 1,4-Bis-(methoxymethyl)-benzol von 98,7 %, eine Ausbeute an Terephthaldialdehydtetramethylacetal von 62,1 % und eine Selektivität für Terephthaldialdehydtetramethylacetal von 62,9 %. Das zurückgewonnene 1,4-Bis-(methoxymethyl)-benzol ließ sich erneut für eine Elektrolyse verwenden.

### Beispiel 2

Elektrosynthese von Terephthaldialdehydtetramethylacetal

Bei der Elektrolyse unter den angegebenen Bedingungen wurde der Elektrolyt mit einer Strömungsgeschwindigkeit von 200 I/h über einen Wärmetauscher durch die Zelle gepumpt. Der Elektrolyseaustrag wurde wie in Beispiel 1 beschrieben, jedoch ohne Zugabe von Natriummethylat aufgearbeitet. Bei der Aufarbeitung wurden 0,4 g 1,4-Bis-(methoxymethyl)-benzol und 158,2 g Terephthalaldehydtetramethylacetal erhalten. Hieraus errechnet sich ein Umsatz an 1,4-Bis-(methoxymethyl)-benzol von 99,7 %, eine Ausbeute an Terephthaldialdehydtetramethylacetal von 80,1 % und eine Selektivität für Terephthaldialdehydtetramethylacetal von 80,4 %. Das zurückgewonnene Methanol und Kaliumbenzolsulfonat ließen sich erneut für eine Elektrolyse verwenden.

### Beispiel 3

Elektrosynthese von o-Phthaldialdehydtetramethylacetal

Bei der Elektrolyse unter den angegebenen Bedingungen wurde der Elektrolyt mit einer Strömungsgeschwindigkeit von 200 I/h über einen Wärmetauscher durch die Zelle gepumpt. Nach Beendigung der Elektrolyse wurde vom Elektrolyseaustrag Methanol bei Normaldruck und 65 bis 80°C abdestilliert. Das ausgefallene Kaliumbenzolsulfonat wurde über eine Drucknutsche abgetrennt und das Filtrat bei 100 bis 120°C und 5 mbar fraktioniert destilliert. Hierbei wurden 3,8 g 1,2-Bis-(methoxymethyl)-benzol und 230,3 g o-Phthaldialdehydtetramethylacetal erhalten. Hieraus errechnet sich ein Umsatz an 1,2-Bis-(methoxymethyl)-benzol von 98,6 %, eine Ausbeute an o-Phthaldialdehydtetramethylacetal von 64,3 % und eine Selektivität für o-Phthaldialdehydtetramethylacetal von 65,3 %. Zurückgewonnenes Kaliumbenzolsulfonat und Methanol ließen sich ermeut für eine Elektrolyse verwenden.

## Patentansprüche

1. Verfahren zur Herstellung von Phthalaldehydacetalen der allgemeinen Formel in der R einen Alkylrest mit 1 bis 4 C-Atomen bedeutet, dadurch kennzeichnet, daß man Alkoxymethylbenzole der allgemeinen Formel in Gegenwart eines Alkanols der Formel ROH, wobei R die obengenannte Bedeutung hat, bei Stromdichten zwischen 0,1 und 20 A/dm² und bei Temperaturen bis zu 5°C unter der Siedetemperatur des Alkanols elektrolysiert.

2. Verfahren gemäß Anspruch 1, dadurch gekenmzeichnet, daß man die Elektrolyse in einer ungeteilten Durchflußzelle durchführt.

3. Verfahren gemäß Anspruch 1, dadurch gekennzeichnet, daß man einen Elektrolyten mit der Zusammensetzung 2 bis 30 Gew.% Bis-(alkoxymethyl)-benzol, 65 bis 98 Gew.% Alkanol und 0,1 bis 5 Gew.% eines Hilfselektrolyten verwendet.

4. Verfahren gemäß Anspruch 3, dadurch gekennzeichnet, daß man als Hilfselektrolyte KF, KS0₃C₆H₅, H₂S0₄, CH₃S0₃H oder C₆H₅S0₃H einsetzt.

## Claims

1. A process for the preparation of a phthalaldehyde acetal of the general formula where R is alkyl of 1 to 4 carbon atoms, wherein an alkoxymethylbenzene of the general formula is electrolyzed in the presence of an alkanol of the formula ROH, where R has the above meaning, at a current density of from 0.1 to 20 A/dm² and at a temperature which is not less than 5° C below the boiling point of the alkanol.

2. A process as claimed in claim 1, wherein the electrolysis is carried out in a through-circulation cell without diaphragm.

3. A process as claimed in claim 1, wherein the electrolyte used is composed of from 2 to 30 % by weight of a bis(alkoxymethyl)-benzene, from 65 to 98 % by weight of an alkanol and from 0.1 to 5 % by weight of an auxiliary electrolyte.

4. A process as claimed in claim 3, wherein the auxiliary electrolyte used is KF, KS0₃C₆H₅, H₂SO₄, CH₃S0₃ H or C₆H₅SO₃H.

## Revendications

1. Procédé de préparation d'acétals d'aldéhydes phtaliques de la formule générale dans laquelle R désigne un radical alkyle en C₁ à C₄, caractérisé en ce que l'on soumet des alcoxy-méthyl- benzènes de la formule générale en présence d'un alcanol de la formule RoH, où R possède la signification définie, à des températures pouvant aller-jusqu'à 5°C en-dessous de la température d'ébullition de l'alcanol, à une électrolyse avec une densité de courant comprise entre 0,1 et 20 A/dm^{2.}

2. Procédé suivant la revendication 1, caractérisé en ce que l'électrolyse est réalisée dans une cellule non subdivisée à écoulement continu.

3. Procédé suivant la revendication 1, caractérisé en ce que l'électrolyte est composé de 65 à 98 % en poids d'alcanol, de 2 à 30 % en poids de bis-(alcoxy-méthyl)benzène et de 0,1 à 5 % en poids d'un électrolyte auxiliaire.

4. Procédé suivant la revendication 3, caractérisé en ce que l'électrolyte auxiliaire est choisi parmi KF, KSO₃C₆H₅, H_{Z}SO₄, CH₃S0₃H et C₆H₅SO₃H.
